# EUROPÄISCHE PATENTSCHRIFT

(11) **EP 1 448 070 B1**
(45) Veröffentlichungstag und Bekanntmachung des Hinweises auf die Patenterteilung: **21.02.2007**
(21) Anmeldenummer: 02787627.5
(22) Anmeldetag: 09.11.2002
(51) Int. Cl.: A24C 5/47

(54) **VERFAHREN UND VORRICHTUNG ZUM HERSTELLEN VON FILTERZIGARETTEN**
METHOD AND DEVICE FOR PRODUCING FILTER CIGARETTES
PROCEDE ET DISPOSITIF POUR FABRIQUER DES CIGARETTES A FILTRE

(30) Priorität: 19.11.2001 DE 10156303
(43) Veröffentlichungstag der Anmeldung: 25.08.2004
(73) Patentinhaber: Focke & Co. (GmbH & Co. KG), 27283 Verden (DE)
(72) Erfinder: FOCKE, Heinz, 27283 Verden (DE); BECKMANN, Frank, 21521 Aumühle (DE); KUNIG, Christina, 21077 Hamburg (DE)
(74) Vertreter: Bolte, Erich
(86) Internationale Anmeldenummer: PCT/EP2002/012546
(87) Internationale Veröffentlichungsnummer: WO 2003/043449

(56) Entgegenhaltungen:
- EP-A- 1 013 181
- EP-A- 1 108 369
- EP-A- 1 138 215

## Beschreibung

Die Erfindung betrifft ein Verfahren zum Herstellen von Filterzigaretten aus Tabakstöcken, die während des Transports mittig durchtrennt werden unter Bildung von Teilstöcken, wobei die Teilstöcke auseinanderbewegt, mit einem Filterstück mittels Belagpapier verbunden und so gebildete Zigaretten-Einheiten mittig im Bereich des Filterstücks durchtrennt werden. Weiterhin betrifft die Erfindung eine Vorrichtung zur Durchführung des Verfahrens.

Die Herstellung bzw. Komplettierung von Filterzigaretten erfolgt im Bereich einer Filteransetzmaschine. Diese weist eine Anzahl von Trommeln mit am Umfang angeordneten Mulden auf. Im Bereich dieser Muldentrommeln werden die vorgenannten Verfahrensschritte für die Herstellung der Filterzigaretten ausgeführt.

Bekannt ist eine Trommel für die Handhabung von außerhalb der Trommel durchtrennten Tabakstöcken, also zur Handhabung von Teilstöcken. Am Umfang der Trommel sind aus jeweils zwei Segmentmulden gebildete Einheiten gelagert, die in axialer Richtung verschiebbar sind, nämlich bis zur Anlage aneinander einerseits und auf Abstand andererseits. In den Segmentmulden befindet sich jeweils ein Teilstock. Der Abstand der Segmentmulden voneinander in der entsprechenden Endstellung der Schiebesegmente ist so gewählt, dass ein Filterstück in die Lücke eingeführt werden kann. Die beabstandeten Teilstöcke werden von der Trommel abgenommen und außerhalb des Bereichs derselben mit dem Filterstück versehen.

Der Erfindung liegt die Aufgabe zugrunde, die Herstellung von Filterzigaretten durch besser aufeinander abgestimmte Verfahrensschritte und durch eine entsprechend angepasste Vorrichtung zu verbessern.

Zur Lösung dieser Aufgabe ist das erfindungsgemäße Verfahren durch folgende Merkmale gekennzeichnet:
a) die Tabakstöcke oder Teilstöcke werden einer Haupttrommel zugeführt und durch diese transportiert,
b) die Teilstöcke werden während des Transports auf der Haupttrommel durch axiale Verschiebung auf Abstand voneinander bewegt,
c) der Haupttrommel werden Filterstücke durch eine benachbart zur Haupttrommel angeordnete Filtertrommel zugeführt und in eine zwischen den Teilstöcken gebildete Lücke eingesetzt,
d) die einander zugeordneten (zwei) Teilstöcke und das Filterstück werden jeweils von der Haupttrommel abgenommen, außerhalb des Bereichs derselben transportiert, dabei zusammengefügt und durch ein Belagpapier miteinander verbunden,
e) so gebildete Zigaretten-Einheiten werden an die Haupttrommel zurückgeführt und während des weiteren Transports auf der Haupttrommel mittig im Bereich der Filterstücke durchtrennt unter Bildung von Filterzigaretten.

Die Besonderheit der Erfindung liegt demnach darin, dass die überwiegenden Arbeitsschritte im Bereich eines einzigen Förderorgans durchgeführt werden, nämlich im Bereich einer Haupttrommel. Wegen der besonderen Arbeitsschritte bei der Anbringung des Belagpapiers werden die Elemente der Zigaretten für die Anbringung des Belagpapiers von der Haupttrommel abgenommen, danach aber an diese zurückgegeben.

Weitere Maßnahmen der Erfindung betreffen Möglichkeiten, die Haupttrommel hinsichtlich der funktionell betroffenen Organe an unterschiedliche Abmessungen der herzustellenden Filterzigaretten anzupassen, insbesondere hinsichtlich der Länge der Filter.

Weitere Vorteile und Besonderheiten der Erfindung werden nachfolgend anhand eines Ausführungsbeispiels der Vorrichtung näher erläutert. Es zeigt:
- Fig. 1: einen Teilbereich der Vorrichtung mit einer Haupttrommel in schematischer Seitenansicht,
- Fig. 2: einen Querschnitt durch eine Einzelheit in einer Schnittebene II-II der Fig. 6, in vergrößertem Maßstab,
- Fig. 3: einen Umfangsbereich der Haupttrommel in radialer Draufsicht III-III der Fig. 1, in vergrößertem Maßstab,
- Fig. 4: einen Quer- bzw. Radialschnitt in der Schnittebene IV-IV der Fig. 3,
- Fig. 5: eine Darstellung analog Fig. 4 bei versetzten Organen, entsprechend Schnittebene V-V der Fig. 3,
- Fig. 6: eine weitere Darstellung analog Fig. 4, Fig. 5, nämlich in der Schnittebene VI-VI der Fig. 3,
- Fig. 7: eine Darstellung analog Fig. 3 für einen anderen Umfangsbereich der Haupttrommel entsprechend Sichtrichtung VII-VII der Fig. 1,
- Fig. 8a bis Fig. 13b: unterschiedliche Stellungen von Muldenträgem bzw. Schiebesegmenten der Haupttrommel im Radialschnitt, jeweils mit Gegenüberstellung von Filterzigaretten mit unterschiedlich langen Filtern sowie mit symbolhafter Darstellung der jeweiligen Fertigungsphase im Bereich der Haupttrommel,
- Fig. 14 bis Fig. 17: Darstellungen von Bereichen der Übergabe von Tabakstöcken einerseits und Zigaretten-Einheiten andererseits an die Haupttrommel bei unterschiedlichen Ausführungen von Fig. 14 und Fig. 15 einerseits sowie Fig. 16 und Fig. 17 andererseits.

Die in Fig. 1 schematisch gezeigte Vorrichtung ist Teil einer Zigaretten-Herstellmaschine. Zentrales Element ist eine Haupttrommel 10. Dieser sind mehrere Nebentrommeln zugeordnet, die achsparallel bis an den Umfang der Haupttrommel 10 führen. Es handelt sich dabei um eine Zuführtrommel 11, eine Filtertrommel 12, eine Rückführtrommel 13 und eine Abfördertrommel 14. Die einzelnen Fertigungsphasen sind symbolhaft dargestellt und den jeweiligen Bereichen der Haupttrommel 10 bzw. anderen Förderorganen zugeordnet.

Danach werden von einem Tabakstrang abgetrennte Tabakstöcke 15 der Haupttrommel 10 durch die Zuführtrommel 11 übergeben. Bei dem vorliegenden Ausführungsbeispiel sind die Tabakstöcke 15 bereits in einem vorhergehenden Arbeitstakt mittig durchtrennt worden unter Bildung von zwei gleichlangen Teilstöcken 16, 17. Diese werden zunächst in Mulden 18 der Zuführtrommel 11 transportiert und sodann von Mulden der Haupttrommel 10, nämlich Segmentmulden 19, 20, übernommen.

Während des Transports der Tabakstöcke 15 durch die Haupttrommel 10 bis zur Filter trommel 12 werden die Teilstöcke 16, 17 in Axialrichtung auseinanderbewegt unter Bildung einer Lücke zwischen den beiden Teilstöcken 16, 17 (Fig. 5, Fig. 6). In diese Lücke wird ein (doppeltlanges) Filterstück 21 eingefügt. Dieses wird gesondert vorbereitet und durch die ebenfalls mit Mulden 18 ausgestattete Filtertrommel 12 dem Umfang der Haupttrommel 10 zugeführt.

Eine Besonderheit der Vorrichtung besteht darin, dass die Filterstücke 21 nur im Bereich der Nachbarschaft von Haupttrommel 10 und Filtertrommel 12 in die Segmentmulden 19, 20 der Haupttrommel 10 eintreten. Unmittelbar danach nimmt die Filtertrommel 12 jeweils einander zugeordnete Teilstöcke 16, 17 zusammen mit einem Filterstück 21 wieder von der Haupttrommel 10 ab, transportiert diese Teile bis zur Übergabe an einen im Einzelnen nicht gezeigten Förderer. In dessen Bereich werden die Teilstöcke 16, 17 zunächst in Kontakt mit dem zugeordneten Filterstück 21 gebracht. Danach wird während des Transports außerhalb der Haupttrommel 10 die Verbindung zwischen diesen Elementen hergestellt, und zwar durch ein Belagpapier 22, welches um die miteinander zu verbindenden Teile herumgelegt wird. So gebildete Zigaretten-Einheiten 23 werden durch die Rückführtrommel 13 wieder an die Haupttrommel 10 gefördert und in den Segmentmulden 19, 20 abgelegt.

Während des nun folgenden Transports der Zigaretten-Einheiten 23 auf der Haupttrommel 10 erfolgt ein Trennschnitt mittig im Bereich der Filterstücke 21, und zwar durch ein der Haupttrommel 10 zugeordnetes Trennmesser 24. Als Ergebnis werden (fertige) Filterzigaretten 25 gebildet mit einander zugekehrten Filtern 26. Die Filterzigaretten 25 werden - unter Vergrößerung des Abstandes voneinander - durch Haupttrommel 10 weitertransportiert bis zu der Abfördertrommel 14, die die Filterzigaretten 25 paarweise übernimmt und abfördert. Die entleerten Segmentmulden 19, 20 sind nun für die Aufnahme der Tabakstöcke 15 frei.

Die Haupttrommel 10 ist in besonderer Weise ausgebildet, nämlich mit am Außenumfang angeordneten, achsparallel verschiebbaren Trägern für die Mulden, nämlich Schiebesegmenten 27, 28, die paarweise einander zugeordnet sind. Die Schiebesegmente sind auf Tragstangen 29 verschiebbar gelagert und werden insbesondere durch innerhalb der Haupttrommel 10 angeordnete Kurven gesteuert.

Zwischen den einander zugeordneten Schiebesegmenten 27, 28 ist ein ringsherumlaufender Segmentring 30 als unbewegliches Organ angebracht. Die Tragstangen 29 sind mit dem Segmentring 30 verbunden.

Die Schiebesegmente 27, 28 weisen eine Anzahl von nebeneinander angeordneten Segmentmulden 19, 20 auf, die im geringen Abstand voneinander angeordnet und gleichgerichtet sind. Die Segmentmulden 19, 20 weisen Bohrungen 31 auf, die an eine Unterdruckquelle angeschlossen sind, so dass in den Mulden bzw. Segmentmulden 19, 20 ein Unterdruck herrscht zum Fixieren der Tabakstöcke 15 bzw. Zigaretten-Einheiten 23 oder Filterzigaretten 25. Die Segmentmulden 19, 20 finden eine Fortsetzung in Ringmulden 32 im Segmentring 30. Bei an dem Segmentring 30 anliegenden Schiebesegmenten 27, 28 ergeben sich durchgehende Mulden (Fig. 3, unten), beispielsweise zur Aufnahme von Tabakstöcken 15 bzw. Teilstöcken 16, 17. Auch die Ringmulden 32 sind mit Bohrungen 33 versehen, die an eine Unterdruckquelle angeschlossen sind und - unabhängig von den Bohrungen 31 - mit Saugluft beaufschlagt werden können.

Die Filterstücke 21 werden im Bereich des Segmentrings 30 an den Umfang der Haupttrommel 10 angelegt und fixiert. Des Weiteren wird im Bereich des Segmentrings 30 der Trennschnitt durch das Trennmesser 24 ausgeführt. Der Segmentring 30 hat zu diesem Zweck eine mittige Nut 34, in die das Trennmesser 24 bei der Durchführung des Trennschnitts eintritt.

Die Schiebesegmente 27, 28 ermöglichen die (gruppenweise) Verschiebung von Elementen für die Herstellung der Filterzigaretten 25, nämlich zunächst das Auseinanderbewegen der Teilstöcke 16, 17 (Fig. 3) und sodann das Auseinanderbewegen der Filterzigaretten (Fig. 7). Der Abstand der Schiebesegmente 27 28 voneinander bestimmt die Lücke zwischen den Teilstöcken 16, 17 bzw. Filterzigaretten 25.

Eine Besonderheit besteht darin, dass während des Transports der Teilstöcke 16 und 17 mit Filterstück 21 sowie der gebildeten Zigaretten-Einheiten 23 außerhalb des Bereichs der Haupttrommel 10, nämlich oberhalb derselben, die auseinanderbewegten Schiebesegmente 27 wieder auf geringeren Abstand voneinander bzw. bis zur Anlage am Segmentring 30 zurückbewegt werden, also in die Position gemäß Fig. 7, oben. In dieser Stellung können die fertigen Zigaretten-Einheiten 23 wieder auf den Schiebesegmenten 27, 28 abgelegt werden.

Eine Besonderheit ist die Anpassbarkeit der Vorrichtung an unterschiedliche Abmessungen der Filterstücke 21 bzw. Filter 26 oder der Teilstöcke 16, 17 ohne Umrüstung der Haupttrommel bzw. eines Getriebes. Bei dem Ausführungsbeispiel gemäß Fig. 1 bis Fig. 7 wird so vorgegangen, dass die in den Segmentmulden 19, 20 ruhenden Teile, insbesondere Teilstöcke 16, 17 gegen Anschläge bewegt werden, die die Relativstellung entsprechend den jeweiligen Abmessungen der verarbeiteten Elemente bestimmen. Die Schiebesegmente 27, 28 sind getrieblich auf eine formatunabhängige Bewegungsamplitude eingerichtet Diese entspricht einer Maximalabmessung von Filterzigaretten 25. Die in den Segmentmulden 19, 20 ruhenden Teile werden aufgrund von einstellbaren Abstandhaltern unabhängig von der Bewegung der Schiebesegmente 27, 28 an formatgerechter Position angehalten.

Die Abstandhalter sind bei diesem Ausführungsbeispiel (zylindrische) Distanzbolzen 35, die von beiden Seiten in die Mulden, nämlich Segmentmulden 19, 20 der Schiebesegmente 27, 28 eintreten. Die beidseitig der Haupttrommel 10 angeordneten, gleichlangen Distanzbolzen 35 liegen gleichachsig zu den Segmentmulden 19 und treten bei Bewegung der Schiebesegmente 27, 28 nach außen in diese Segmentmulden 19 ein. Endflächen der Teilstöcke 16, 17 laufen gegen die Enden der Distanzbolzen 35 und werden in der erwünschten Relativstellung gehalten bei fortgesetzter Bewegung der Schiebesegmente 27, 28 (Fig. 3, oben). Diese Stellung der Teilstöcke 16, 17 ergibt eine zwischen diesen gebildete Lücke nach Maßgabe der Länge des Filterstücks 21.

Eine Formatänderung wird ohne Austausch der Distanzbolzen 35 selbst durchgeführt, sondern durch Veränderung der Relativstellung derselben in achsparalleler Richtung. Die Distanzbolzen 35 sind zu diesem Zweck an beiden Seiten der Haupttrommel 10 mit Tragringen 36 verbunden. Diese wiederum sind verschiebbar an äußeren Festringen 37 als Teil eines Traggestells der Haupttrommel 10 angebracht. Die Tragringe 36 können verstellt werden. Durch Einfügen eines Distanzstücks 38 zwischen Tragring 36 und Festring 37 ergibt sich eine axiale Verstellung der Distanzbolzen 35. Fig. 3, rechts, zeigt eine Stellung mit kürzeren Teilstöcken 16, 17 oder kürzeren Filterstücken 21, während Fig. 3, links, die längere Ausführung, nämlich größere Lücken zwischen den Teilstöcken 16, 17 ermöglicht.

Die Distanzbolzen 35 sind störend im Bereich der Förderung von Filterzigaretten 25 in den Segmentmulden 19, 20, da die Filterzigaretten 25 auf einen verhältnismäßig großen Abstand voneinander gebracht werden müssen (Fig. 7, unten). Zu diesem Zweck sind die Segmentmulden 19, 20 der Haupttrommel 10 mit einem geringen, minimalen Abstand voneinander angeordnet, der dem halben Abstand der Mulden 18 auf Zuführtrommel 11, Filtertrommel 12, Rückführtrommel 13 und Abfördertrommel 14 entspricht. Die Relativstellung der Förderorgane ist so gewählt, dass die Tabakstöcke 15 bzw. Teilstöcke 16, 17 in erste Segmentmulden 19 eingelegt werden. Diesen ersten Segmentmulden 19 sind die in entsprechendem Abstand voneinander angeordneten Distanzbolzen 35 zugeordnet. Die zweiten Segmentmulden 20 bleiben in diesem Bereich der Haupttrommel 10 frei (Fig. 3). Bei der Rückführung der Zigaretten-Einheiten 23 an die Haupttrommel durch die Rückführtrommel 13 wird aufgrund der Relativstellung der Mulden 18 an der Rückführtrommel 13 gewährleistet, dass die Zigaretten-Einheiten 23 in die (zweiten) Segmentmulden 20 eingelegt werden (Fig. 7). Diese liegen im Bereich zwischen den Distanzbolzen 35.

Die geschilderten Vorgänge sind auch in Fig. 14 und Fig. 15 dargestellt. Es ist erkennbar, dass von der Zuführtrommel 11 und der Rückführtrommel 13 jeweils nur jede zweite (Segment-)Mulde der Haupttrommel 10 beschickt wird.

Die Distanzbolzen 35 haben zweckmäßigerweise einen besonderen Querschnitt, der sich aus Fig. 2 ergibt. Die im Querschnitt runden Distanzbolzen 35 haben zur besseren Abstützung der Teilstöcke 16, 17 einen größeren Querschnitt als dem Durchmesser der Segmentmulde 19, 20 entsprechend. Der untere, in die Mulden eintretende Querschnittsbereich ist mit einer halbkreisförmigen Aussparung 39 versehen, so dass die Distanzbolzen 35 innerhalb der Mulden mit einem Abstand vom kreisflächenförmigen Boden der Mulden verlaufen.

Eine besondere Alternative für die erleichterte Anpassbarkeit der Vorrichtung an unterschiedliche Zigarettenformate ist in Fig. 8a bis Fig. 13b gezeigt. Es geht darum, die Relativstellung der Schiebesegmente 27, 28 in ihrer Ausgangsposition zu verändern, mit der Maßgabe, dass bei gleichbleibenden Bewegungsamplituden unterschiedliche Endstellungen der Schiebesegmente 27, 28 unter Anpassung an das jeweilige Zigarettenformat gegeben sind. Die zeichnerische Darstellung ist so gewählt, dass Fig. 8a, Fig. 9a.... jeweils in Gegenüberstellung ein Schiebesegment 27, 28 für Zigaretten unterschiedlicher Länge in verschiedenen Positionen zeigen, während Fig. 8b, Fig. 9b.... die der gewählten Stellung der Schiebesegmente 27, 28 entsprechende Position an der Haupttrommel 10, also die jeweilige zugehörige Phase der Fertigung schematisch zeigen. Die starke Linie bedeutet dabei den Förderweg der Elemente der Filterzigaretten 25 bzw. der Zigaretten selbst. Fig. 8a bis Fig. 10a zeigen Phasen im Bereich zwischen Zuführtrommel 11 und Filtertrommel 12, während Fig. 11a bis Fig. 13a sich auf den nach der Rückführtrommel 13 folgenden Fertigungsabschnitt bis zur Bereitstellung der Schiebesegmente 27, 28 im Bereich der Zuführtrommel 11 zeigen.

Die Schiebesegmente 27, 28 sind durch eine Steuerkurve bzw. Steuernut 40 hinsichtlich der Bewegung steuerbar. In die in zeichnerischer Vereinfachung als fortlaufende Bahn dargestellte Steuernut 40 tritt ein mit dem Schiebesegment 27, 28 verbundenes Tastorgan ein, nämlich eine Rolle 41. Diese ist über ein Zug- und Druckorgan, nämlich über eine Stange 42, mit dem Schiebesegment 27, 28 verbunden. Das Schiebesegment 27, 28 ist relativ zu der Stange 42 verstellbar, und zwar zur Schaffung einer unterschiedlichen Ausgangsstellung. Zu diesem Zweck ist - schematisch dargestellt - ein mit der Stange 42 verbundener Kopf 43 in einer Ausnehmung 44 des Schiebesegments 27, 28 verstellbar, und zwar gegen die Belastung einer Feder, nämlich Druckfeder 45.

Bei der Herstellung von Zigaretten normaler Länge bzw. mit üblicher Länge des Filterstücks 21, ist die Druckfeder 45 entspannt. Der Kopf 43 liegt an einer Endwandung der Ausnehmung 44 an (Fig. 8a, Fig. 9a...., jeweils unten). Die Schiebesegmente 27, 28 liegen bei der Fertigung eines derartigen Zigarettentyps in der Ausgangsposition an dem feststehenden Segmentring 30 an.

Das jeweils obere Bild in Fig. 8a, Fig. 9a.... zeigt eine Alternative für die Verarbeitung von kürzeren Filterstücken 21, also eine Alternative, bei der zwischen den Teilstöcken 16, 17 eine kleinere Lücke geschaffen wird. Dies wird dadurch erreicht, dass in der Anfangsposition (Fig. 8a, oben) die Schiebesegmente 27, 28 bereits in Richtung auf die Endposition verschoben sind. Dies wird erreicht durch einen zwischen Schiebesegment 27, 28 einerseits und Segmentring 30 andererseits eingesetzten Abstandhalter 46. Dieser bewirkt, dass das Schiebesegment 27, 28 in der Ausgangsposition einen Abstand von dem Segmentring 30 aufweist, also bereits einen ersten Bewegüngsabschnitt in Richtung auf die seitliche Endstellung vollzogen hat. Die Schiebesegmente 27, 28 werden dabei auch relativ zu der einheitlich langen Stange 42 verschoben, und zwar unter Zusammendrücken der Druckfeder 45. Die Tabakstöcke 15 bzw. Teilstöcke 16, 17 werden - unabhängig von der Länge des Filterstücks 21 - stets in derselben Position eingelegt, nämlich mittig zum Segmentring 30. Bei dem nachfolgenden Auseinanderbewegen der Schiebesegmente 27, 28 beginnt der Bewegungsvorgang für das jeweils untere Beispiel der zeichnerischen Darstellung, also ohne Abstandhalter 46, unmittelbar, weil die Bewegung der Stange 42 direkt auf das Schiebesegment 27, 28 übertragen wird. Bei Einsatz des Abstandhalters 46 wird bei der Bewegung der Stange 42 zunächst der freie Raum innerhalb der Ausnehmung 44 überwunden, bis der Kopf 43 an der Endwandung der Ausnehmung 44 anliegt (Fig. 9a, oben). Nun beginnt auch bei dieser Ausführung die achsparallele Verschiebung des Schiebesegments 27, 28, und zwar in die Endstellung gemäß Fig. 10a. Diese entspricht der Stellung der Teilstöcke 16, 17 zum Einlegen des Filterstücks 21. Wie erkennbar, wird bei dem oberen Bild ein geringerer Abstand geschaffen als bei der unteren Ausführung ohne Abstandhalter 46.

In analoger Weise laufen die Bewegungen nach Rückführung der Zigaretten-Einheiten 23 an die Haupttrommel 10 ab. Das jeweils obere Bild von Fig. 11a, Fig. 12a und Fig. 13a zeigt die Ausführung mit Abstandhalter 46, also mit kürzerem Filterstück 21 bzw. kürzerem Filter 26. In Fig. 11a, nämlich im Bereich der Aufnahme der anderweitig komplettierten Zigaretten-Einheiten 23, befinden sich die Schiebesegmente 27, 28 in derselben Position, und zwar aufgrund entsprechender Gestaltung der Steuernut 40. Fig. 11a definiert darüber hinaus eine "neutrale" Position der Organe. In dieser ist die Feder, nämlich Druckfeder 45, stets entspannt, also nicht zusammengedrückt. Dies ergibt sich aufgrund der Abmessungen der Organe in Verbindung mit einer entsprechenden Gestaltung der Steuemut 40.

Nach dem Trennschnitt im Bereich des Filterstücks 21 werden die gebildeten Filterzigaretten 25 auseinanderbewegt bis in die Endstellung gemäß Fig. 12a. Die Filterzigaretten 25 haben dabei - unabhängig von der Länge des Filters 26 - denselben Abstand voneinander. Nach Übernahme der Filterzigaretten 25 durch die Abfördertrommel 14 werden die Schiebesegmente 27, 28 in die Ausgangsstellung für die Übernahme von Tabakstöcken 15 bzw. Teilstöcken 16, 17 zurückbewegt, entsprechend Fig. 13a. Die mit dem Abstandhalter 46 versehenen Schiebesegmente 27, 28 werden dabei durch die Stange 42 nur bis zur Anlage des Abstandhalters 46 an dem Segmentring 30 bewegt. Die weitere Verschiebung der Stange 42 wird durch die Druckfeder 45 aufgefangen (Fig. 13a, oben).

Bei dieser Lösung der Anpassung an unterschiedliche Abmessungen von Zigaretten bzw. Filterstücken 21 ist die Haupttrommel 10 bzw. sind die Schiebesegmente 27, 28 mit der gleichen Muldenteilung ausgebildet wie die zugeordneten Trommeln, also wie die Zuführtrommel 11, die Filtertrommel 12 etc. Die Schiebesegmente 27, 28 weisen lediglich Segmentmulden 19 auf im Abstand der Mulden 18 (Fig. 16, Fig. 17).

### Bezugszeichenliste

- 10: Haupttrommel
- 11: Zuführtrommel
- 12: Filtertrommel
- 13: Rückführtrommel
- 14: Abfördertrommel
- 15: Tabakstock
- 16: Teilstock
- 17: Teilstock
- 18: Mulde
- 19: Segmentmulde
- 20: Segmentmulde
- 21: Filterstück
- 22: Belagpapier
- 23: Zigaretten-Einheit
- 24: Trennmesser
- 25: Filterzigarette
- 26: Filter
- 27: Schiebesegment
- 28: Schiebesegment
- 29: Tragstange
- 30: Segmentring
- 31: Bohrung
- 32: Ringmulde
- 33: Bohrung
- 34: Nut
- 35: Distanzbolzen
- 36: Tragring
- 37: Festring
- 38: Dinstanzstück
- 39: Aussparung
- 40: Steuemut
- 41: Rolle
- 42: Stange
- 43: Kopf
- 44: Ausnehmung
- 45: Druckfeder
- 46: Abstandhalter

## Patentansprüche

1. Verfahren zum Herstellen von Filterzigaretten (25) aus Tabakstöcken (15), die unter Bildung von Teilstöcken (16, 17) mittig durchtrennt werden, wobei die Teilstöcke (16, 17) auseinanderbewegt, mit einem Filterstück (21) mittels Belagpapier (22) verbunden und so gebildete Zigaretten-Einheiten (23) mittig im Bereich des Filterstücks (21) durchtrennt werden, **gekennzeichnet durch** folgende Merkmale:
a) die Tabakstöcke (15) oder die Teilstöcke (16, 17) werden einer zentralen Haupttrommel (10) zugeführt und **durch** diese transportiert,
b) die Teilstöcke (16, 17) werden während des Transports auf der Haupttrommel (10) durch axiale Verschiebung auf Abstand voneinander bewegt,
c) der Haupttrommel (10) werden Filterstücke (21) **durch** eine benachbart zur Haupttrommel (10) angeordnete Filtertrommel (12) zugeführt und in eine zwischen den Teilstöcken (16, 17) gebildete Lücke eingesetzt,
d) die beiden einander zugeordneten Teilstöcke (16, 17) mit je einem Filterstück (21) werden von der Haupttrommel (10) abgenommen, außerhalb des Bereichs derselben transportiert, dabei zusammengefügt und **durch** ein Belagpapier miteinander verbunden,
e) so gebildete Zigaretten-Einheiten (23) werden an die Haupttrommel (10) zurückgeführt und während des weiteren Transports auf der Haupttrommel (10) mittig im Bereich des Filterstücks (21) durchtrennt,
f) die so gebildeten Filterzigaretten (25) werden während des Weitertransports **durch** die Haupttrommel (10) unter Bildung eines Abstands in Längsrichtung verschoben und sodann von der Haupttrommel abgenommen.

2. Vorrichtung zum Herstellen von Filterzigaretten (25) aus mittig durchtrennten Tabakstöcken (15), nämlich Teilstöcken (16, 17), die je in Segmentmulden (19, 20) einer drehbaren Trommel gelagert sind, wobei jeweils mehrere Segmentmulden (19, 20) zu einem axial bewegbaren Schiebesegment (27, 28) zusammengefasst und je zwei in Axialrichtung nebeneinander angeordnete Schiebesegmente (27, 28) die einander zugeordneten Teilstöcke (16, 17) aufnehmen, wobei weiterhin in eine zwischen einander zugeordneten Teilstöcken (16, 17) gebildete Lücke ein Filterstück (21) einsetzbar und durch ein Belagpapier mit den beiden Teilstöcken (16, 17) zu einer Zigaretten-Einheit (23) verbindbar ist, **gekennzeichnet durch** folgende Merkmale:
a) die Segmentmulden (19, 20) am Umfang einer Haupttrommel (10) dienen zur Aufnahme von Tabakstöcken (15), Teilstöcken (16, 17), Filterstücken (21), Zigaretten-Einheiten (23) und Filterzigaretten (25),
b) in einer einander zugekehrten, benachbarten Stellung der Segmentmulden (19, 20) sind diesen Tabakstöcke (15) zuführbar und im Bereich der Haupttrommel (10) zur Bildung von Teilstöcken (16 17) mittig durchtrennbar,
c) die Schiebesegmente (27, 28) sind nach Durchtrennung der Tabakstöcke (15) auseinanderbewegbar, derart, dass zwischen benachbarten Teilstöcken (16, 17) eine Lücke zur Aufnahme von der Haupttrommel (10) zuführbaren Filterstücken (21) gebildet ist,
d) die einander zugeordneten Teilstöcke (16, 17) mit einem Filterstück (21) sind von der Haupttrommel (10) bzw. den Schiebesegmenten (27, 28) mittels einer Filtertrommel (12) abnehmbar, außerhalb der Haupttrommel (10) zusammenführbar und **durch** ein Belagpapier (22) zu einer Zigaretten-Einheit (23) zusammenfügbar,
e) die Schiebesegmente (27, 28) sind nach Abnahme der Teilstöcke (16, 17) und Filterstücke (21) in die einander benachbarte Stellung zurückführbar zur Aufnahme der außerhalb der Haupttrommel (10) gebildeten und **durch** eine Rückführtrommel (13) an die Haupttrommel (10) zurückgeführten Zigaretten-Einheiten (23),
f) im Bereich der Haupttrommel (10) ist das Filterstück (21) mittig durchtrennbar unter Bildung von zwei in Axialrichtung nebeneinander liegenden Filterzigaretten (25),
g) die Schiebesegmente (27, 28) sind in Axialrichtung auseinanderbewegbar zum Trennen der gebildeten Filterzigaretten (25).

3. Vorrichtung nach Anspruch 2, **dadurch gekennzeichnet, dass** die Haupttrommel (10) mittig mit einem ringsherumlaufenden, feststehenden Segmentring (30) versehen ist, der Ringmulden (32) in Verlängerung der Segmentmulde (19, 20) der Schiebesegmente (27, 28) aufweist, wobei die Schiebesegmente (27, 28) in einer Ausgangsstellung beidseitig an dem Segmentring (30) anliegen, derart, dass durch die Schiebesegmente (27, 28) und den Segmentring (30) durchgehende, ausgerichtete Mulden gebildet sind.

4. Vorrichtung nach Anspruch 2 oder 3, **dadurch gekennzeichnet, dass** die Teilstöcke (16, 17) um ein etwa der Länge des einzusetzenden Filterstücks (21) entsprechendes Maß in achsparalleler Richtung auseinanderbewegbar sind.

5. Vorrichtung nach Anspruch 4 oder einem der weiteren Ansprüche, **dadurch gekennzeichnet, dass** die achsparallele, seitwärtsgerichtete Bewegung der Schiebesegmente (27, 28) und/oder der in den Segmentmulden (19, 20) der Schiebesegmente (27, 28) gehaltenen Teilstöcke (16, 17) durch Anschläge bestimmt ist.

6. Vorrichtung nach Anspruch 5 oder einem der weiteren Ansprüche, **dadurch gekennzeichnet, dass** jeder mit einem Teilstock (16, 17) beschickten Mulde, nämlich Segmentmulde (19), ein Anschlag am Umfang der Trommel bzw. Haupttrommel (10) zugeordnet ist, vorzugsweise ein (zylindrischer) Distanzbolzen (35), der achsparallel und ortsfest gelagert ist und mit einem Teilbereich zur Begrenzung der Seitwärtsbewegung der Teilstöcke (16, 17) in die Segmentmulde (19, 20) eintritt, derart, dass eine Endstellung der Teilstöcke (16, 17) unabhängig von der Bewegungsamplitude der Schiebesegmente (27, 28) bestimmt ist.

7. Vorrichtung nach Anspruch 5 oder einem der weiteren Ansprüche, **dadurch gekennzeichnet, dass** die Position der Anschläge, insbesondere der Distanzbolzen (35), verstellbar ist, vorzugsweise derart, dass ein verschiebbarer Träger für die Distanzbolzen (35), nämlich ein Tragring (36), unter Einsetzen eines Distanzstücks (38) verschiebbar ist.

8. Vorrichtung nach Anspruch 6 sowie einem der weiteren Ansprüche, **dadurch gekennzeichnet, dass** die Abstände von Mulden, insbesondere Segmentmulden (19, 20) der (Haupt-)Trommel (10) halb so groß sind wie die Abstände von Mulden (18) am Umfang zugeordneter Trommeln (11, 12, 13, 14), wobei die Mulden derart aufeinander ausgerichtet sind, dass Tabakstöcke (15) bzw. Teilstöcke (16, 17) durch die Zuführtrommel (11) in jeder zweiten Segmentmulde (19) der (Haupt-)Trommel (10) ablegbar und die Distanzbolzen (35) diesen Segmentmulden (19) zugeordnet sind und wobei weiterhin die Zigaretten-Einheiten (23) durch die Rückführtrommel (13) in die jeweils anderen Mulden bzw. Segmentmulden (20) ablegbar sind, derart, dass aus den Zigaretten-Einheiten (23) gebildete Filterzigaretten (25) versetzt zu den Distanzbolzen (35) verschiebbar sind.

9. Vorrichtung nach Anspruch 4 oder einem der weiteren Ansprüche, **dadurch gekennzeichnet, dass** die Bewegungsamplitude der Schiebesegmente (27, 28) zur Herstellung von Lücken unterschiedlicher Länge zwischen den einander zugeordneten Teilstöcken (16, 17) steuerbar ist, vorzugsweise derart, dass die Schiebesegmente (27, 28) relativ zu einem durch Kurven gesteuerten Betätigungsorgan - Stange (42) - verstellbar sind, so dass bei konstanter Bewegungsamplitude des Betätigungsorgans bzw. der Stange (42) die Bewegungsamplituden der Schiebesegmente (27, 28) unterschiedlich sind.

10. Vorrichtung nach Anspruch 9, **dadurch gekennzeichnet, dass** das Betätigungsorgan - Stange (42) - über eine verstellbare Verbindung an das zugeordnete Schiebesegment (27, 28) angeschlossen ist, insbesondere durch Eintritt einer Verdickung bzw. eines Kopfes (43) der Stange (42) in eine Ausnehmung (44) des Schiebesegments (27, 28), wobei das Betätigungsorgan - Stange (42) - ständig in eine Ausgangsstellung belastet ist, insbesondere durch eine Druckfeder (45).

11. Vorrichtung nach Anspruch 9 oder einem der weiteren Ansprüche, **dadurch gekennzeichnet, dass** zur Veränderung der Relativstellung von Schiebesegmenten (27, 28) zum Betätigungsorgan - Stange (42) - das Schiebesegment (27, 28) durch einen Abstandhalter (46) relativ zur Stange (42) verstellt ist unter entsprechender Verstellung des Kopfes (43) bei zusammengedrückter Druckfeder (45), wobei der Abstandhalter (46) zwischen dem Schiebesegment (27, 28) und dem Segmentring (30) in der Ausgangsstellung positioniert ist.

## Claims

1. A method for the production of filter-tipped cigarettes (25) from tobacco rods (15), which are severed centrally to produce part-rods (16, 17), the part-rods (16, 17) being moved apart, and being connected by means of wrapping paper (22) to a filter piece (21) and cigarette units (23) thus formed being severed centrally in the region of the filter piece (21), **characterized by** the following features:
a) the tobacco rods (15) or the part-rods (16, 17) are fed to a central main cylinder (10) and transported by the latter,
b) the part-rods (16, 17) are moved to a distance apart from one another by axial displacement during transport on the main cylinder (10),
c) filter pieces (21) are fed to the main cylinder (10) by a filter cylinder (12) disposed adjacently to the main cylinder (10) and are inserted into a gap formed between the part-rods (16, 17),
d) the two mutually assigned part-rods (16, 17), each with one filter piece (21), are removed from the main cylinder (10) and transported outside the region thereof, during which they are joined together and connected to one another by means of wrapping paper,
e) cigarette units (23) thus formed are returned to the main cylinder (10) and, during further transport on the main cylinder (10), are severed centrally in the region of the filter piece (21),
f) the filter-tipped cigarettes (25) thus formed are displaced in the longitudinal direction during the further transport by the main cylinder (10), a distance being formed between them, and are then removed from the main cylinder.

2. An apparatus for the production of filter-tipped cigarettes (25) from centrally severed tobacco rods (15), namely part-rods (16, 17) which are each stored in segment troughs (19, 20) of a rotary cylinder, in each case with a plurality of segment troughs (19, 20) being combined as an axial-displaceable sliding segment (27, 28) and in each case with two sliding segments (27, 28), disposed adjacently to one another in the axial direction, receive the mutually assigned part-rods (16, 17), it furthermore being possible to insert a filter piece (21) into a gap formed between mutually assigned part-rods (16, 17) and to connect said filter piece (21) to the two part-rods (16, 17) by a wrapping paper to form a cigarette unit (23), **characterized by** the following features:
a) the segment troughs (19, 20) at the circumference of a main cylinder (10) serve to receive tobacco rods (15), part-rods (16, 17), filter pieces (21), cigarette units (23), and filter-tipped cigarettes (25),
b) tobacco rods (15) can be fed to the segment troughs (19, 20), the latter in a mutually facing, adjacent position, and can be severed centrally in the region of the main cylinder (10) to form part-rods (16, 17),
c) After the rods (15) have been severed, the sliding segments (27, 28) can be moved apart such that a gap for receiving filter pieces (21) fed from the main cylinder (10) is formed between adjacent part-rods (16, 17),
d) the mutually assigned part-rods (16, 17) with a filter piece (21) can be taken from the main cylinder (10) and the sliding segments (27, 28) by means of a filter cylinder (12), brought together outside of the main cylinder (10) and joined together by a wrapping paper (22) to form a cigarette unit (23),
e) after the part-rods (16, 17) and filter pieces (21) have been removed, the sliding segments (27, 28) can be returned to their mutually adjacent position for receiving the cigarette units (23) formed outside of the main cylinder (10) and returned to the main cylinder (10) by means of a return cylinder (13),
f) the filter piece (21) can be severed centrally in the region of the main cylinder (10) to form two filter-tipped cigarettes lying adjacent to one another in the axial direction,
g) the sliding segments (27, 28) can be moved apart in the axial direction for separating the formed filter cigarettes (25).

3. The apparatus according to Claim 2, **characterized in that** the main cylinder (10) is provided centrally with a circumferential, fixed segment ring (30), which comprises annular troughs (32) extending the segment troughs (19, 20) of the sliding segments (27, 28), the sliding segments (27, 28), in a starting position, resting on either side of the segment ring (30) in a manner such that continuous, aligned troughs are formed by the sliding segments (27, 28) and the segment ring (30).

4. The apparatus according to Claim 2 or 3, **characterized in that** the part-rods (16, 17) can be moved apart in a direction parallel to the axis by a distance approximately corresponding to the length of the filter piece (21) to be inserted.

5. The apparatus according to Claim 4 or one of the subsequent Claims, **characterized in that** the sideways movement, parallel to the axis, of the sliding segments (27, 28) and/or of the part-rods (16, 17) contained in the segment troughs (19, 20) of the sliding segments (27, 28) is determined by stops.

6. The apparatus according to Claim 5 or one of the subsequent Claims, **characterized in that** each trough, specifically each segment trough (19), charged with a part-rod (16, 17) is assigned a stop on the circumference of the cylinder or main cylinder (10), preferably a (cylindrical) spacer bolt (35), which is mounted parallel to the axis and stationary, and enters into the segment trough (19, 20) with a part-region to limit the sideways movement of the part-rods (16, 17) in a manner such that an end position of the part-rods (16, 17) is determined independently of the amplitude of movement of the sliding segments (27, 28).

7. The apparatus according to Claim 5 or one of the subsequent Claims, **characterized in that** the position of the stops, in particular of the spacer bolts (35), is adjustable, preferably in a manner such that a displaceable support for the spacer bolts (35), specifically a support ring (36), is displaceable with the insertion of a spacer piece (38).

8. The apparatus according to Claim 6 and one of the subsequent Claims, **characterized in that** the spaces between troughs, in particular segment troughs (19, 20), of the (main) cylinder (10) are half as great as the spaces between troughs (18) on the circumference of assigned cylinders (11, 12, 13, 14), the troughs being oriented relative to one another in a manner such that tobacco rods (15) or part-rods (16, 17) can be laid down by the feed cylinder (11) in every second segment trough (19) of the (main) cylinder (10) and the spacer bolts (35) are assigned to these segment troughs (19) and, moreover, the cigarette units (23) can be laid down by the return cylinder (13) in the respective other troughs or segment troughs (20) in a manner such that filter-tipped cigarettes (25) formed from the cigarette units (23) are displaceable offset to the spacer bolts (35).

9. The apparatus according to Claim 4 or one of the subsequent Claims, **characterized in that** the amplitude of movement of the sliding segments (27, 28) is controllable in order to produce gaps of different lengths between the mutually assigned part-rods (16, 17), preferably in a manner such that the sliding segments (27, 28) are adjustable relative to an actuating member - bar (42) - controlled by cams, so that, with a constant amplitude of movement of the actuating member or bar (42), the amplitudes of movement of the sliding segments (27, 28) are different.

10. The apparatus according to Claim 9, **characterized in that** the actuating member - bar (42) - is connected via an adjustable connection to the assigned sliding segment (27, 28), in particular by the introduction of a thickened portion or a head (43) of the bar (42) into a recess (44) of the sliding segment (27, 28), the actuating member - bar (42) - being constantly forced into a starting position, in particular by a compression spring (45).

11. The apparatus according to Claim 9 or one of the subsequent Claims, **characterized in that**, in order to change the position of sliding segments (27, 28) relative to the actuating member - bar (42) - the sliding segment (27, 28) is adjusted by a spacer (46) relative to the bar (42) with a corresponding adjustment of the head (43) when the compression spring (45) is compressed, the spacer (46) being positioned between the sliding segment (27, 28) and the segment ring (30) in the starting position.

## Revendications

1. Procédé pour fabriquer des cigarettes-filtre (25) à partir de boudins de tabac (15) qui sont sectionnés centralement en formant des boudins partiels (16, 17), les boudins partiels (16, 17) étant écartés l'un de l'autre, connectés à un bout filtre (21) au moyen de papier à cigarette (22) et les unités de cigarettes (23) ainsi formées étant sectionnées centralement dans la région du bout filtre (21), **caractérisé par** les caractéristiques suivantes :
a) les boudins de tabac (15) ou les boudins partiels (16, 17) sont acheminés à un tambour principal (10) central et sont poussés par celui-ci,
b) les boudins partiels (16, 17) sont écartés l'un de l'autre au cours de la poussée sur le tambour principal (10) par déplacement axial,
c) des bouts filtre (21) sont acheminés au tambour principal (10) par un tambour de filtre (12) disposé à proximité du tambour principal (10) et sont insérés dans un espace vide formé entre les boudins partiels (16, 17),
d) les deux boudins partiels (16, 17) associés l'un à l'autre avec un bout filtre (21) respectif sont enlevés du tambour principal (10), poussés en dehors de la région de ce tambour, rassemblés et connectés l'un à l'autre par un papier à cigarette,
e) les unités de cigarettes (23) ainsi formées sont ramenées au tambour principal (10) et sont sectionnées centralement dans la région du bout filtre (21) pendant leur poussée subséquente sur le tambour principal (10),
f) les cigarettes-filtre (25) ainsi formées sont déplacées pendant leur poussée subséquente par le tambour principal (10) en formant un espacement dans la direction longitudinale et sont ensuite enlevées du tambour principal.

2. Dispositif pour fabriquer des cigarettes-filtre (25) à partir de boudins de tabac (15) sectionnés centralement, à savoir des boudins partiels (16, 17) qui sont stockés dans des creux de segments (19, 20) d'un tambour rotatif, plusieurs creux de segments (19, 20) étant à chaque fois rassemblés pour former un segment de poussée (27, 28) mobile axialement et deux segments de poussée (27, 28) disposés l'un à côté de l'autre dans la direction axiale recevant les boudins partiels (16, 17) associés l'un à l'autre, un bout filtre (21) pouvant être inséré en outre dans un espace vide formé entre des boudins partiels (16, 17) associés l'un à l'autre et pouvant être connecté aux deux boudins partiels (16, 17) par un papier à cigarette pour former une unité de cigarettes (23), **caractérisé par** les caractéristiques suivantes :
a) les creux de segments (19, 20) sur le pourtour du tambour principal (10) servent à recevoir des boudins de tabac (15), des boudins partiels (16, 17), des bouts filtre (21), des unités de cigarettes (23) et des cigarettes-filtre (25),
b) dans une position tournée l'un vers l'autre et adjacente des creux de segments (19, 20), des boudins de tabac (15) peuvent être acheminés à ces creux de segments et être sectionnés centralement dans la région du tambour principal (10) pour former des boudins partiels (16, 17),
c) les segments de poussée (27, 28) peuvent être écartés l'un de l'autre après le sectionnement des boudins de tabac (15) de telle sorte qu'entre des boudins partiels adjacents (16, 17), un espace vide soit formé pour recevoir des bouts filtre (21) pouvant être acheminés par le tambour principal (10),
d) les boudins partiels associés l'un à l'autre (16, 17) avec un bout filtre (21) peuvent être enlevés du tambour principal (10) ou des segments de poussée (27, 28) au moyen d'un tambour de filtre (12), peuvent être rassemblés en dehors du tambour principal (10) et peuvent être assemblés par un papier à cigarette (22) pour former une unité de cigarettes (23),
e) les segments de poussée (27, 28) peuvent être ramenés après l'enlèvement des boudins partiels (16, 17) et des bouts filtre (21) dans la position adjacente l'un à l'autre pour recevoir les unités de cigarettes (23) formées en dehors du tambour principal (10) et ramenées au tambour principal (10) par un tambour de retour (13),
f) dans la région du tambour principal (10), le bout filtre (21) peut être sectionné centralement en formant deux cigarettes-filtre (25) juxtaposées dans la direction axiale,
g) les segments de poussée (27, 28) peuvent être écartés l'un de l'autre dans la direction axiale pour séparer les cigarettes-filtre formées (25).

3. Dispositif selon la revendication 2, **caractérisé en ce que** le tambour principal (10) est pourvu centralement d'un anneau de segment (30) fixe périphérique qui présente des creux annulaires (32) prolongeant les creux de segments (19, 20) des segments de poussée (27, 28), les segments de poussée (27, 28) s'appliquant dans une position de départ de part et d'autre de l'anneau de segment (30) de telle sorte que des creux alignés, traversant les segments de poussée (27, 28) et l'anneau de segment (30), soient formés.

4. Dispositif selon la revendication 2 ou 3, **caractérisé en ce que** les boudins partiels (16, 17) peuvent être écartés l'un de l'autre dans une direction d'axe parallèle d'une distance correspondant approximativement à la longueur du bout filtre (21) à insérer.

5. Dispositif selon la revendication 4 ou l'une quelconque des autres revendications, **caractérisé en ce que** le mouvement d'axe parallèle orienté latéralement des segments de poussée (27, 28) et/ou des boudins partiels (16, 17) maintenus dans les creux de segments (19, 20) des segments de poussée (27, 28) est défini par des butées.

6. Dispositif selon la revendication 5 ou l'une quelconque des autres revendications, **caractérisé en ce que** l'on associe à chaque creux garni d'un boudin partiel (16, 17), à savoir chaque creux de segment (19), une butée au niveau du pourtour du tambour ou du tambour principal (10), de préférence un goujon d'espacement (cylindrique) (35) qui est monté avec un axe parallèle et fixe, et qui entre avec une région partielle pour limiter le mouvement latéral des boudins partiels (16, 17) dans les creux de segments (19, 20) de telle sorte qu'une position terminale des boudins partiels (16, 17) soit définie indépendamment de l'amplitude de déplacement des segments de poussée (27, 28).

7. Dispositif selon la revendication 5 ou l'une quelconque des autres revendications, **caractérisé en ce que** la position des butées, notamment des goujons d'espacement (35), est réglable, de préférence de telle sorte qu'un support déplaçable pour les goujons d'espacement (35), à savoir un anneau de support (36), puisse être déplacé en insérant un élément d'espacement (38).

8. Dispositif selon la revendication 6 et l'une quelconque des autres revendications, **caractérisé en ce que** les espacements des creux, notamment des creux de segments (19, 20) du tambour (principal) (10) sont deux fois plus petits que les espacements des creux (18) sur le pourtour de tambours associés (11, 12, 13, 14), les creux étant alignés les uns avec les autres de telle sorte que des boudins de tabac (15) ou des boudins partiels (16, 17) puissent être déposés par le tambour d'alimentation (11) dans un creux de segment (19) sur deux du tambour (principal) (10) et que les goujons d'espacement (35) soient associés à ces creux de segments (19), les unités de cigarettes (23) pouvant en outre être déposées par le tambour de retour (13) dans les autres creux respectifs ou creux de segments respectifs (20) de telle sorte que des cigarettes-filtre (25) formées à partir des unités de cigarettes (23) puissent être déplacées de manière décalée par rapport aux goujons d'espacement (35).

9. Dispositif selon la revendication 4 ou l'une quelconque des autres revendications, **caractérisé en ce que** l'amplitude de déplacement des segments de poussée (27, 28) peut être commandée pour la fabrication d'espaces vides de différentes longueurs entre les boudins partiels associés l'un à l'autre (16, 17), de préférence de telle sorte que les segments de poussée (27, 28) puissent être déplacés par rapport à un organe d'actionnement commandé par des cames - la tige (42) - de sorte que pour une amplitude de déplacement constante de l'organe d'actionnement ou de la tige (42), les amplitudes de déplacement des segments de poussée (27, 28) soient différentes.

10. Dispositif selon la revendication 9, **caractérisé en ce que** l'organe d'actionnement - la tige (42) - est raccordé par le biais d'une connexion réglable au segment de poussée associé (27, 28), notamment par l'entrée d'un épaississement ou d'une tête (43) de la tige (42) dans un évidement (44) du segment de poussée (27, 28), l'organe d'actionnement - la tige (42) - étant sollicité constamment dans une position de départ, notamment par un ressort de compression (45).

11. Dispositif selon la revendication 9 ou l'une quelconque des autres revendications, **caractérisé en ce que** pour modifier la position relative des segments de poussée (27, 28) par rapport à l'organe d'actionnement - la tige (42) - le segment de poussée (27, 28) est déplacé par un élément d'espacement (46) par rapport à la tige (42) en réglant de manière correspondante la tête (43) lorsque le ressort de compression (45) est comprimé, l'élément d'espacement (46) étant positionné entre le segment de poussée (27, 28) et l'anneau de segment (30) dans la position de départ.
